# EUROPÄISCHE PATENTSCHRIFT

(11) **EP 0 171 681 B1**
(45) Veröffentlichungstag und Bekanntmachung des Hinweises auf die Patenterteilung: **05.10.1988**
(21) Anmeldenummer: 85109377.3
(22) Anmeldetag: 25.07.1985
(51) Int. Cl.: F02D 1/04

(54) **Drehzahlregler für Kraftstoffeinspritzpumpen**
Speed governor for a fuel injection pump
Régulateur de vitesse de rotation pour pompe à injection de combustible

(30) Priorität: 17.08.1984 DE 3430295
(43) Veröffentlichungstag der Anmeldung: 19.02.1986
(73) Patentinhaber: ROBERT BOSCH GMBH, 70442 Stuttgart (DE)
(72) Erfinder: Eheim, Franz, D-7000 Stuttgart 40 (DE); Straubel, Max, Dr., D-7000 Stuttgart 61 (DE)

(56) Entgegenhaltungen:
- DE-A- 1 576 338
- DE-A- 1 961 874
- DE-A- 3 301 416

## Beschreibung

### Stand der Technik

Die Erfindung betrifft einen Drehzahlregler für Kraftstoffeinspritzpumpen der im Oberbegriff des Anspruchs 1 (bzw. 13 , bzw. 20) angegebenen Gattung.

Solche, insbesondere fliehkraftgesteuerte, Drehzahlregler haben die Aufgabe der Leerlauf-und der Nenndrehzahlregelung und sorgen für das Einhalten einer mit dem Drehzahlverstellhebel vorgebbaren Drehzahl. Für sog. Aggregatmotoren wird dabei ein sehr genauer Proportional-Grad (P-Grad) des Drehzahlreglers gefordert. Unter P-Grad wird eine definierte Drehzahlerhöhung verstanden, wenn der Motor bei unveränderter Drehzahlverstellhebellage entlastet wird. Die Drehzahlerhöhung darf dabei im Regelbereich ein bestimmtes Mass nicht überschreiten. Der P-Grad ist abhängig von der Steifigkeit der im Drehzahlregler zur Wirkung kommenden Regelfederanordnung. Bei kleiner Federsteifigkeit ist der P-Grad klein und umgekehrt.

Aufgrund der auftretenden Fertigungstoleranzen der Regierteile (Fliehgewichte, Regelfeder, Einbaumasse) ist es bei der heutigen Serienfertigung nicht möglich, die geforderte Toleranz des P-Grades einzuhalten. Es ist daher in solchen Drehzahlreglern eine Einstellvorrichtung vorgesehen, welche die nachträgliche Einstellung oder Korrektur des P-Grades ermöglicht.

Bei einem bekannten Drehzahlregler der eingangs genannten Art (DE-A 33 01 416) stützt sich die als Schraubendruckfeder ausgebildete Regelfeder einerseits an einem mit dem Drehzahlverstellhebel gekoppelten Abstützteil und andererseits an einem mit dem Reglerhebel gekoppelten Abstützteil ab. Die Einstellvorrichtung zur Einstellung des P-Grades weist einen mit dem einen Abstützteil verbundenen, in die Schraubendruckfeder einschraubbaren Einstellzylinder mit einer schraubenförmigen Umfangsnut auf, in welcher Windungen der Schraubenfeder teilweise einliegen. Durch mehr oder weniger starkes Eindrehen des Einstellzylinders in die Schraubendruckfeder kann somit die Federsteifigkeit und die Federvorspannung eingestellt werden. Allerdings besteht zwischen Federsteifigkeit und Federvorspannung ein untrennbarer Zusammenhang, so dass der P-Grad nicht so hochgenau eingestellt werden kann, wie es für Aggregatmotoren erforderlich ist. Weiterhin ist eine Korrektur der Federsteilheit nur im zerlegten Zustand der Kraftstoffeinspritzpumpe möglich.

Durch die DE-A-1 576 338 ist weiterhin ein Drehzahlregler bekannt, bei dem die Einstellvorrichtung zum Verändern des Reglerproportionalgrades dadurch verwirklicht wird, dass die Regelfeder an verschiedenen Einhängepunkten eines innerhalb des Reglergehäuses liegenden Verstellhebels eingehängt werden kann. Auch hier ist keine kontinuierliche Verstellung der Federsteifigkeit der Regelfederanordnung während des Betriebs der Brennkraftmaschine bzw. der Kraftstoffeinspritzpumpe möglich. Zur Verstellung der Federsteifigkeit muss die Pumpe zerlegt werden.

Schliesslich ist durch die DE-A-1 961 874 eine Kraftstoffeinspritzpumpe bekannt, bei der die Hauptregelfeder des Drehzahlreglers aus einer Blattfeder besteht, die jedoch an ihrem Befestigungspunkt momentenfrei aufgehängt ist. Ein auf der Blattfeder gleitender Spannbolzen verändert dabei die wirksame Federlänge der Blattfeder und somit deren Steifigkeit nicht.

Der erfindungsgemässe Drehzahlregler mit den kennzeichnenden Merkmalen des Anspruchs 1 hat demgegenüber den Vorteil, dass die Einstellung für den Proportional-Grad des Drehzahlreglers durch Einstellung der Federsteifigkeit der Regelfederanordnung des Drehzahlreglers konstruktiv einfach ausgeführt ist und der Proportional-Grad hochgenau, kontinuierlich bei laufender Brennkraftmaschine von ausserhalb der Kraftstoffeinspritzpumpe einstellbar und justierbar ist. Der erfindungsgemässe Drehzahlregler ist fertigungstechnisch kostengünstig ausgeführt und ermöglicht eine von der Federverspannung unabhängige Einstellung der Federsteifigkeit der Regelfederanordnung. Damit ist der Drehzahlregler bei Kraftstoffeinspritzpumpen für Aggregatmotoren einsetzbar.

Auch der erfindungsgemässe Drehzahlregler mit den kennzeichnenden Merkmalen der Ansprüche 13 und 20 hat gegenüber dem Stand der Technik den Vorteil, dass die Einstelleinrichtung für den P-Grad durch Einstellung der Federsteifigkeit der Regelfederanordnung konstruktiv einfach gelöst ist. Der P-Grad kann leicht und hochgenau kontinuierlich bei laufender Brennkraftmaschine von ausserhalb der Kraftstoffeinspritzpumpe eingestellt und justiert werden. Der Drehzahlregler ist fertigungstechnisch günstig ausgeführt und kann vorteilhaft bei Kraftstoffeinspritzpumpen für Aggregatmotoren eingesetzt werden.

Vorteilhafte Ausführungsformen der obengenannten Erfindung mit besonders optimalen konstruktiven Ausgestaltungen ergeben sich aus den Unteransprüchen.

### Zeichnung

Die Erfindung ist anhand von in der Zeichnung dargestellten Ausführungsbeispielen in der nachfolgenden Beschreibung näher erläutert. Es zeigen:
Fig. 1 bis 5 jeweils ausschnittweise einen an einer Kraftstoffeinspritzpumpe angebauten Drehzahlregler gemäss einem ersten bis fünften Ausführungsbeispiel im Längsschnitt,
Fig. 6 eine Draufsicht eines Drehzahlverstellhebels des Drehzahlreglers im Ausführungsbeispiel nach Fig. 5,
Fig. 7 und 8 jeweils ausschnittweise einen an einer Kraftstoffeinspritzpumpe angebauten Drehzahlregler gemäss einem sechsten und siebten Ausführungsbeispiel im Längsschnitt,
Fig. 9 eine Draufsicht eines Rollglied-Halters des Drehzahlreglers in Fig. 8,
Fig. 10 in vergrösserter Darstellung eine Seitenansicht des Reglerhebels (ausschnittweise) und Rollglied-Halters (schematisch) des Drehzahlreglers in Fig. 8 gemäss einem weiteren Ausführungsbeispiel,
Fig. 11 eine Seitenansicht von Reglerhebel (ausschnittweise), P-Grad-Einstellvorrichtung und Leerlauffeder des Drehzahlreglers in Fig. 8 gemäss einem weiteren Ausführungsbeispiel,
Fig. 12 eine Seitenansicht von Reglerhebel und Leerlauffeder des Drehzahlreglers in Fig. 8 gemäss einem weiteren Ausführungsbeispiel,
Fig. 13 ausschnittweise einen an einer Kraftstoffeinspritzpumpe angebauten Drehzahlregler gemäss einem achten Ausführungsbeispiel,
Fig. 14 eine Seitenansicht von Reglerhebel und Leerlauffeder des Drehzahlreglers in Fig. 13 gemäss einem weiteren Ausführungsbeispiel,
Fig. 15 bis 18 jeweils ausschnittweise einen an einer Kraftstoffeinspritzpumpe angebauten Drehzahlregler gemäss einem zehnten bis dreizehnten Ausführungsbeispiel im Längsschnitt,
Fig. 19 eine Unteransicht von Reglerfeder, Reglerhebel und Rollglied-Halter des Drehzahlreglers in Fig. 18.

### Beschreibung derAusführungsbeispiele

Der in den verschiedenen Figuren in Varianten dargestellte Drehzahlregler, der mit seinem Reglergehäuse 10 an einem Gehäuse 11 einer Kraftsotffeinspritzpumpe angeflanscht ist, weist einen mit dem Fahrpedal verbundenen Drehzahlverstellhebel 12 auf, dessen Schwenkbewegung über eine Regelfeder 13 einer Regelfederanordnung auf einen Regler- oder Spannhebel 14 übertragen wird und diesen im Gegenuhrzeigersinn schwenkt. Die Schwenkbewegung des Spannhebels 14 wird über einen spannhebelfesten Anschlag 15 bzw. übereine Startfeder 16 auf einen Starthebel 17 übertragen. Spannhebel 14 und Starthebel 17 schwenken um einen gemeinsamen Drehpunkt 18, der auf einem schwenkbaren Einstellhebel 19 angeordnet ist. Der zweiarmige Starthebel 17 ist an einem Ende mit einem Regelschieber 20 gekoppelt. Entsprechend der Schwenkbewegung des Starthebels 17 wird der Regelschieber 20 axial verschoben, wobei letzterer auf einem unteren Abschnitt eines Pumpen-und Verteilerkolbens 21 der Kraftstoffeinspritzpumpe gleitet und in bekannter Weise die Kraftstoffeinspritzmenge und das Ende der Kraftstoffeinspritzung steuert.

An dem Starthebel 17, und zwar an dem vom Regelschieber 20 abgekehrten Hebelarm, greift eine mit Fliehgewichten 22 gekoppelte Reglermuffe 23 an, und zwar in einer solchen Weise, dass mit zunehmender Drehzahl der Starthebet 17 im Uhrzeigersinn geschwenkt wird. Die an der Reglermuffe 23 diametral gegenüberliegend angeordneten Fliehgewichte 22, von welchen nur eines schematisch dargestellt ist, werden von einer weiter nicht dargestellten Antriebswelle zum Antrieb des Pumpen- und Verteilerkolbens 21 angetrieben, wobei sich die beiden Fliehgewichte 22 mit zunehmender Drehzahl aufspreizen und damit die Reglermuffe 23 axial nach rechts verschieben. Die dadurch hervorgerufene Verschwenkung des Starthebels 17 - und nach Überwindung der Kraft der Startfeder 16 - des Spannhebels 14 führt zu einer Verschiebung des Regelschiebers 20 nach links und damit zu einer Verkleinerung der Kraftstoffeinspritzmenge. Die Verschiebung des Spannhebels 14 unter dem Einfluss der Regelfeder 13 im Gegenuhrzeigersinn führt über den spannhebelfesten Anschlag 15 zu einer gegensinnigen Verschwenkung des Starthebels 17, damit zu einer Verschiebung des Regelschiebers 20 nach rechts und damit zu einer Vergrösserung der Kraftstoffeinspritzmenge. Die Lage des Einstellhebels 19 kann mittels einer Justierschraube 9 beeinflusst werden.

Die in den Ausführungsbeispielen gemäss Fig. 1-7 als Schraubenzugfeder ausgebildete Regelfeder 13 ist mit einem Ende über ein Kurbelgetriebe 24 mit dem Drehzahlverstellhebel 12 und mit ihrem anderen Ende über eine Leerlauffeder 25 der Regelfederanordnung mit dem Spannhebel 14 gekoppelt. Die Leerlauffeder 25 stützt sich einerseits auf der von der Regelfeder 13 abgekehrten Rückseite des Spannhebels 14 u_nd an einem mit dem Ende der Regelfeder 13 verbundenen Stütz-und Führungsglied 26 ab.

Das Kurbelgetriebe 24 ist derart ausgebildet, dass bei einer Schwenkbewegung des Drehzahlverstellhebels 12 das mit dem Kurbelgetriebe 24 verbundene Ende der Regelfeder 13 axial verschoben wird. Zur Einstellung der Federsteifigkeit der Regelfederanordnung und damit des Proportional- oder P-Grades des Drehzahlreglers ist eine Einstellvorrichtung 27 vorgesehen. Diese Einstellvorrichtung 27 weist in den Ausführungsbeispielen des Drehzahlreglers gemäss Fig. 1-7 eine Korrekturfeder 28 in Form einer blattfederförmigen Biegefeder mit einer gegenüber der Federsteifigkeit der Regelfeder 13 sehr viel kleineren Federsteifigkeit und zwei Einstellglieder 29, 30 zur getrennten Einstellung von Vorspannung und wirksamer Federsteifigkeit der Korrekturfeder 28 auf. In den Ausführungsbeispielen gemäss Fig. 1-4 ist dabei die Korrekturfeder 28 so angeordnet, dass ihre Wirkrichtung der der Regelfeder 13 entgegengerichtet ist. Die Federvorspannung der Korrekturfeder 28 ist so eingestellt, dass sie grösser ist als die der Regelfeder 13. In den Ausführungsbeispielen gemäss Fig. 5 und 7 hingegen ist die Korrekturfeder 28 so ausgebildet und angeordnet, dass ihre Wirkrichtung der der Regelfeder 13 gleichgerichtet ist. In diesem Fall ist die Vorspannung der Korrekturfeder 28 kleiner bemessen als die der Regelfeder 13. In allen Fällen greift die Korrekturfeder 28 nahe des freien Endes am Spannhebel 14, an, und zwar über ein als Kugel 31 ausgebildetes Kraftübertragungsglied. Während die Biegefeder 28 mit dem Einstellglied 30 gekoppelt ist, ist die Kugel 31 mit dem Einstellglied 29 der Angriffspunkt der Biege- oder Korrekturfeder 28 am SpannhebeI14 und damit die wirksame Federsteifigkeit der Biege- oder Korrekturfeder 28 - und andererseits mittels des Einstellgliedes 30 die Vorspannkraft der Biege- oder Korrekturfeder 28 eingestellt werden kann.

In dem Ausführungsbeispiel des Drehzahlreglers in Fig. 1 ist die Biege- oder Korrekturfeder 28 an einem Schenkel eines Winkels 32 gehalten, der auf einem Bolzen 34 entgegen der Kraft einer Schraubenfeder 35 axial verschiebbar angeordnet und mittels seines anderen Schenkels am Reglergehäuse 10 axial verschieblich geführt ist. Mittels einer Einstellspindel 33 kann der Winkel 32 auf dem Bolzen 34 verschoben werden, wodurch die Vorspannkraft, mit welcher die Biege- und Korrekturfeder 28 über die Kugel 31 an dem Spannhebel 14 anliegt, verändert werden kann. Die Kugel 31 ist an einem stangenförmigen Halteglied 36 befestigt, das mittels eines Gelenkkopfes 37 mit einer Einstellspindel 38 des Einstellgliedes 29 gekoppelt ist. Die Einstellspindel 38 ist im Reglergehäuse 10 verschraubbar, so dass durch mehr oder weniger tiefes Einschrauben der Einstellspindel 38 die Kugel 31 in etwa parallel zum Spannhebel 14 und der blattfederförmigen Biegefeder 28 verschiebbar ist. Dadurch kann der Angriffspunkt der Biegefeder 28 am Spannhebel 14 verlagert werden, wodurch die wirksame Federsteifigkeit der Korrekturfeder 28 in Grenzen einstellbar ist. Durch Veränderung der Vorspannung und Federsteifigkeit der Korrekturfeder 28 kann die Steifigkeit der auf dem Spannhebel 14 wirkenden Regelfederanordnung aus Regelfeder 13 und Korrekturfeder 28 variiert und so der P-Grad des Drehzahlreglers hochgenau eingestellt werden.

In dem Ausführungsbeispiel des Drehzahlreglers in Fig. 2 ist die als blattfederförmige Biegefeder ausgebildete Korrekturfeder 28 an einem im Querschnitt U-förmigen Halteelement 39 befestigt und zwar am Verbindungsteil der beiden U-Schenkel. Der eine U-Schenkel ist auf einer Einstellspindel 40 des Einstellgliedes 30 verschraubbar, während der andere U-Schenkel der Stirnseite der Einstellspindel 40 gegenüberliegt. Durch Einschrauben der im Reglergehäuse 10 verschraubbaren Einstellspindel 40 wird der untere U-Schenkel des Halteelements 39 abgespreizt, wodurch die Biege- oder Korrekturfeder 28 in Grenzen geschwenkt und damit ihre Vorspannkraft auf den Spannhebel 14 verändert wird. Die Kugel 31 ist an einem Schenkel eines winkeIförmig abgebogenen Haltegliedes 41 befestigt, dessen anderer Schenkel auf einer Einstellspindel 42 des Einstellgliedes 29 lose, aber axial unverschieblich gehalten ist. Durch mehr oder weniger weites Einschrauben der Einstellspindel 42 im Reglergehäuse 10 wird die Kugel 31 wiederum parallel zum Spannhebel 14 und zur Korrekturfeder 28 verschoben und damit der Angriffspunkt der Korrekturfeder 28 am Spannhebel 14 verändert.

Bei dem Ausführungsbeispiel des Drehzahlreglers gemäss Fig. 3 ist die wiederum blattfederförmig ausgebildete Biege- oder Korrekturfeder 28 an einem T-profilartigen Halteelement 43, und zwar an dem Mittelteil des T-Profils, befestigt. Mit dem einen Querarm ist das Halteelement 43 federnd an dem Reglergehäuse 10 befestigt, während an dem anderen Querarm die Stirnseite einer Einstellspindel 44 des Einstellgliedes 30 anliegt. Durch mehr oder weniger tiefes Einschrauben der im Reglergehäuse 10 verschraubbaren Einstellspindel 44 kann das Halteelement 43 vom Reglergehäuse 10 abgespreizt werden, so dass am freien Ende der Biege- oder Korrekturfeder 28 eine mehr oder weniger grosse Vorspannung erzeugt wird. Dieser Vorspannung wird wiederum über die Kugel 31 auf den Spannhebel 14 gegeben, wobei die Kugel 31 genauso wie in dem Ausführungsbeispiel gemäss Fig. 1 an einem stangenförmigen Halteglied 36 befestigt ist, das mit einem Gelenkkopf 37 in der im Reglergehäuse 10 verschraubbaren Einstellspindel 38 des Einstellgliedes 30 gehalten ist.

In dem Ausführungsbeispiel des Drehzahlreglers gemäss Fig. 4 ist die wiederum als blattfederförmige Biegefeder ausgebildete Korrekturfeder 28 an dem Spannhebel 14 befestigt und liegt mit ihrem freien Ende an der Einstellvorrichtung 27 an. Zwischen dem Angriffspunkt der Biege- oder Korrekturfeder 28 und der Einstellvorrichtung 27 ist wiederum ein als Kugel 45 ausgebildetes Kraftübertragungsglied angeordnet. Die Einstellvorrichtung 27 hat wiederum die beiden Einstellglieder 29 und 30 zur Einstellung der Federsteifigkeit und der Vorspannung der Korrekturfeder 28. Das Einstellglied 29 ist wiederum eine im Regiergehäuse 10 verschraubbare Einstellspindel 46, an welcher ein schneidengelagerter Kipphebel 47 mittels einer Druckfeder 48 gehalten ist. Der Kipphebel 47 weist ein im wesentlichen C-Profil auf, dessen einer Schenkel als Führung und dessen anderer Schenkel als Lager ausgebildet ist. Der lagerseitige Schenkel ist über das Schneidlager hinaus verlängert und mittels einer Zylinderfeder 49 am Reglergehäuse 10 abgestützt. Am Kipphebel 47 ist ein weiterer Hebelarm 50 befestigt, an dem eine Einstellspindel 51 des zweiten Einstellgliedes 30 mit ihrer Stirnseite anliegt. Ausserdem ist am Kipphebel 47 die Kugel 45 befestigt. Durch Eindrehen oder Herausschrauben der Einstellspindel 46 wird der Kipphebel 47 in der Darstellung gemäss Fig. 4 vertikal verschoben und damit die Lage der Kugel 45. Hierdurch wird der Abstützpunkt der Korrekturfeder 28 an der Einstellvorrichtung 27 verändert und-wie bereits in den anderen Ausführungsbeispielen erwähnt - die wirksame Federsteifigkeit der Korrekturfeder 28. Durch Einschrauben oder Herausdrehen der Einstellspindel 51 wird der Kipphebel 47 geschwenkt. Dadurch lässt sich die auf den Spannhebel 14 wirkende Vorspannung der Korrekturfeder 28 justieren.

Wie bereits erwähnt, ist die Wirkrichtung der Korrekturfeder 28 in den Ausführungsbeispielen des Drehzahlreglers gemäss Fig. 5-7 der Wirkrichtung der Regelfeder 13 gleichgerichtet. Hierzu ist der Spannhebel 14 an seinem freien Ende abgekröpft und die wiederum als blattfederförmige Biegefeder ausgebildete Korrekturfeder 28 greift an der von der Regelfeder 13 abgekehrten Rückseite des Spannhebels 14 an, auch hier wiederum unter Zwischenschaltung eines als Kugel 31 ausgebildeten Kraftübertragungsgliedes. In gleicher Weise wie in Fig. 1 und 3 ist die Kugel 31 an einem Halteglied 36 befestigt, das mit seinem Gelenkkopf 37 in einer Einstellspindel 38 des einen Einstellgliedes 29 der Einstellvorrichtung 27 gehalten ist. Durch Herausdrehen oder Einschrauben der im Reglergehäuse 10 verschraubbaren Einstellspindel 38 lässt sich - wie bereits beschrieben - der Angriffspunkt der Korrekturfeder 28 am Spannhebel 14 in Vertikalrichtung verändern und damit die wirksame Federsteifigkeit der Korrekturfeder 28.

Bei dem Ausführungsbeispiel des Drehzahlreglers gemäss Fig. 5 und 6 ist die Korrekturfeder 28 an einem Winkel 52 befestigt, der mit seinem einen Schenkel auf einem Gewindeabschnitt 53 eines Einstellbolzen 54 verschraubbar und mit seinem anderen Schenkel am Reglergehäuse 10 axial geführt ist. Der im Reglergehäuse 10 zweifach gelagerte Einstellbolzen 54 trägt an einem Ende einen Schlitz 56 zum Einstecken eines Drehwerkzeuges, wie Schraubenzieher u. dgl., und ragt mit seinem anderen Ende durch das Reglergehäuse 10 hindurch bis in die Bewegungsbahn eines mit dem Drehzahlverstellhebel 12 gekoppelten Einstellnockens 55 hinein. Bei der Drehbewegung des Drehzahlverstellhebels 12 kommt der Einstellnocken 55 in Eingriff mit dem freien Ende des Einstellbolzens 54 und schiebt diesen entgegen der Kraft einer Druckfeder 57 in das Reglergehäuse 10 hinein. Mit der Verschiebebewegung des Einstellbolzens 54 verschiebt sich auch der Winkel 52 und damit die Korrekturfeder 28. Der Einstellnocken 55 ist am Drehzah!verstei)-. hebel 12 schwenkbar angeordnet und kann mittels einer Feststellschraube 58 in der jeweils eingestellten Position festgesetzt werden (Fig. 6). Dadurch wird der max. Verschiebeweg des Einstellbolzens 54 bestimmt. Da der Einstellnocken 55 so ausgebildet ist, dass er nur in Leerlaufstellung des Drehzahlverstellhebels 12 mit dem Einstellbolzen 54 in Eingriff gelangt, kann durch entsprechende Verstellung des Einstellnockens 55 am Drehzahlverstellhebel 12 die Vorspannung der Korrekturfeder 28 im Leerlauf des Motors eingestellt werden. Der Einstellnocken 55 kann aber auch so verdreht werden, dass er in Leerlaufstellung des Drehzahlverstellhebels 12 den Einstellbolzen 54 so weit verschiebt, dass die Korrekturfeder 28 von der Kugel 31 und damit vom Spannhebel 14 abhebt. Damit wird vermieden, dass in Leerlaufstellung des Drehzahlverstellhebels 12 der Spannhebel 14 von der Korrekturfeder 31 beeinflusst wird und damit die Leerlaufverhältnisse geändert werden.

Bei dem Ausführungsbeispiel des Drehzahlreglers gemäss Fig. 7 ist die Korrekturfeder 28 an einen Winkel 59 befestigt, der an oder nahe dem freien Ende eines am Reglergehäuse 10 befestigten Federarms 60 gehalten ist. Am freien Ende des Federarms 60 greift eine im Reglergehäuse 10 verschraubbare Einstellspindel 61 des Einstellgliedes 30 mit ihrer Stirnseite an. Durch Eindrehen oder Herausschrauben der Einstellspindel 61 wird der Federarm 60 und damit der Winkel 59 geschwenkt. Dies bewirkt eine Änderung der Vorspannkraft der Korrekturfeder 28. Bei dieser Ausgestaltung wirkt die Korrekturfeder 28 auch in der Leerlaufstellung des Drehzahlverstellhebels 12 auf den Spannhebel 14. Dadurch werden die Verhältnisse im Leerlauf des Motors verändert, was durch eine erhöhte Warmlaufstufe aufgefangen wird.

Bei den Ausführungsbeispielen des Drehzahlreglers gemäss Fig. 8-17 ist die Regelfeder 13 als trapezförmige Blattfeder 70 ausgebildet, die unmittelbar an der Welle 71 des hier nicht weiter dargestellten Drehzahlverstellhebels 12 befestigt ist. Zwischen dem Regler- oder Spannhebel 14 und dem spannhebelseitigen Angriffspunkt der Blattfeder 70 ist ein Koppelglied 72 eingeschaltet. Die Einstellvorrichtung 27 zum Einstellen des P-Grades des Drehzahlreglers ist hier mit dem Koppelglied 72 verbunden. In den Ausführungsbeispielen des Drehzahlreglers gemäss Fig. 8-15 ist das Koppelglied 72 als Stange 73 und in den Ausführungsbeispielen gemäss Fig. 16 und 17 als Zugfeder 74 ausgebildet.

In dem Ausführungsbeispiel des Drehzahlreglers gemäss Fig. 8 ist die an einem Ende durch die Blattfeder 70 hindurchtretende Koppelstange 73 an letzterer mittels einer an einem Anschlag auf der Koppelstange 73 sich abstützenden Druckfeder 75 gehalten. Das andere Ende der Koppelstange 73 ragt durch den Spannhebel 14 hindurch und ist an einem Halter 76 der Einstellvorrichtung 27 angelenkt. Der in Fig. 9 in Draufsicht zu sehende Halter 76 trägt drehbeweglich ein Rollglied 77 aus zwei auf einer Achse 78 in Abstand voneinander drehbeweglich gehaltenen Rollen 79, 80. Die Rollen 79, 80 liegen beidseits eines Längsschlitzes-81 an der von der Blattfeder 70 abgekehrten Rückseite des Spannhebels 14 an. Die Koppelstange 73 ist über ein ösenförmig ausgebildetes Glied 82 auf der Achse 78 gehalten. Eine auf der Koppelstange 73 sitzende Druckfeder 83 stützt sich einerseits an einem Anschlag auf der Koppelstange 73 und andererseits an der der Blattfeder 70 zugekehrten Vorderseite des Spannhebels 14 ab und presst dadurch die Rollen 79, 80 gegen die Rückseite des Spannhebels 14. Der Halter 76 ist mit einem Gelenkkopf 84 in einer im Reglergehäuse 10 verschraubbaren Einstellspindel 85 drehbeweglich gehalten. Durch Eindrehen bzw. Herausdrehen der Einstellspindel 85 lässt sich die Lage des Halters 76 bezüglich des Spannhebels 14 und damit der Angriffspunkt der Koppelstange 73 an dem Spannhebel 14 ändern. Dadurch wird eine Veränderung des Hebelarms der Koppelstange 73 bewirkt und damit eine Veränderung der wirksamen Federsteifigkeit der Regelfeder 13, hier also der Blattfeder 70. Die Rückseite des Spannhebels 14 ist im Angriffsbereich des Rollgliedes 77 entweder gerade (Fig. 8) oder konkav gewölbt (Fig. 10) ausgebildet und in jedem Fall zur Blattfeder 70 hin spitzwinklig geneigt. Dadurch wird zugleich mit dem Verstellen des Angriffspunktes auch die Vorspannung der Regelfeder 70 verändert.

Die in Fig. 8 der Übersichtlichkeit halber nicht dargestellte Leerlauffeder 25 kann z.B. wie in Fig. 12 angeordnet und ausgebildet sein. Hier stützt sich die Leerlauffeder 25 als Schraubendruckfeder zwischen dem Starthebel 17 und einem Vorsprung 86 des Spannhebels 14 ab.

Bei dem Ausführungsbeispiel gemäss Fig. 11 ragt die Achse 78 des Halters 76 durch einen Längsschlitz in der Koppelstange 73 hindurch, so dass die Koppelstange 73 relativ zur Achse 78 verschiebbar ist. Die Koppelstange 73 trägt endseitig eine Ringschulter 87 hinter welche eine an der Einstellspindel 85 befestigte Biegefeder 98 greift. Die Biegefeder 98 belastet die Koppelstange 72 in Fig. 11 nach rechts. Diese Biegefeder 98 übernimmt die Funktion des Spielausgleichs. Die Leerlauffeder 83 stützt sich hier nicht an der Koppelstange 73, sondern an einem Vorsprung 88 des Spannhebels 14 ab.

In den Ausführungsbeispielen des Drehzahlreglers gemäss Fig. 13 und 14 ist das durch den Spannhebel 14 hindurchtretende Ende der Koppelstange 73 mittels eines Schneidenlagers 89 auf der von der Blattfeder 70 abgekehrten Rückseite des Spannhebels 14 gehalten. Die Einstellvorrichtung 27 ist am blattfederseitigen Ende der Koppelstange 73 angeordnet und ist identisch ausgebildet wie zu Fig. 8-12 beschrieben, mit dem einzigen Unterschied, dass das Rollglied 77 an der von dem Spannhebel 14 abgekehrten Rückseite der Blattfeder 70 anliegt, wobei wiederum zwei mit Abstand voneinander auf der Achse 78 angeordnete Rollen beidseitig eines Längsschlitzes 90 an der Blattfeder 70 anliegen. Zwischen der Blattfeder 70 und der Vorderseite des Spannhebels 14 stützt sich eine die Koppelstange 73 umgebende Schraubendruckfeder 91 ab. Durch mehr oder weniger starkes Hineinschrauben oder Herausdrehen der Einstellspindel 85 im Reglergehäuse 10 verändert sich die Lage des Halters 76 bezüglich der Blattfeder 70 und damit der Anlagepunkt des Rollglieds 77 an der Blattfeder 70. Dadurch wird die zur Verfügung stehende Biegelänge der Blattfeder 70 verändert und damit die Federkonstante der Blattfeder 70 verändert, so dass auch mit dieser Einstellvorrichtung 27 die Federsteifigkeit der Regelfeder 13, hier der Blattfeder 70, hochgenau eingestellt werden kann. Zugleich erfolgt eine Änderung der Vorspannung der Blattfeder 70 bei in der Länge unveränderte Koppelglied.

Während in Fig. 13 die Leerlauffeder 25 in gleicher Weise wie in Fig. 12 angeordnet ist, stützt sich die Leerlauffeder 25 in Fig. 14 an dem Spannhebel 14 und an einem mittels einer Einstellschraube 92 einstellbaren Führungsglied 93 ab. Im Ausführungsbeispiel in Fig. 15 ist die Leerlauffeder 25 zwischen dem Spannhebel 14 und einem Stütz- und Führungsglied 94 angeordnet, das an dem durch den Spannhebel 14 hindurchtretenden Ende der Koppelstange 73 befestigt ist. Das Stütz- und Führungsglied 94 bildet gleichzeitig ein Lager zwischen Koppelstange 73 und Spannhebel 14.

Das Ausführungsbeispiel des Drehzahlreglers gemäss Fig. 16 stimmt mit dem Drehzahlregler gemäss Fig. 13 identisch überein, mit der einzigen Ausnahme, dass hier das Koppelglied 72 nicht als Koppelstange sondern als Zugfeder 74 ausgebildet ist. Die Blattfeder 70 und die Zugfeder 74 sind in Reihe geschaltet. Das hat den Vorteil, dass die einzelnen Federn mit höherer Federsteifigkeit ausgeführt werden können, da sich die Kehrwerte der Federkonstanten addieren. Die Zugfeder 74 ist einerseits im Halter 76 eingehängt und andererseits an einem Lagerglied 95 des Schneidenlagers 89 befestigt, das in gleicher Weise wie in Fig. 13 auf der von der Zugfeder 74 abgekehrten Rückseite des Spannhebels 14 an diesem angreift. In Fig. 13 ist dieses Lagerglied 95 mit der Koppelstange 73 fest verbunden.

Der Drehzahlregler gemäss dem Ausführungsbeispiel in Fig. 17 ist identisch ausgebildet dem Drehzahlregler nach Fig. 15, wiederum mit dem einzigen Unterschied, dass die dortige Koppelstange durch die Zugfeder 74 ersetzt ist. Spannhebelseitig ist die Zugfeder 74 an dem Stütz- und Führungsglied 94 befestigt, das durch eine Ausnehmung im Spannhebel 14 hindurchragt. Die Leerlauffeder 25 stützt sich auf der Rückseite des Spannhebels 14 und an dem Stütz- und Führungsglied 94 ab.

Bei dem Ausführungsbeispiel des Drehzahlreglers gemäss Fig. 18 und 19 ist die Regelfeder 13 wie in den Ausführungsbeispielen in Fig. 1-7 als zylindrische Schraubenzugfeder ausgebildet und mit dem einen Ende an dem mit dem Drahzahlverstellhebel 12 gekoppelten Kurbelgetriebe 24 eingehängt und am anderen Ende an der Einstellvorrichtung 27 befestigt. Wie in den Ausführungsbeispielen des Drehzahlreglers gemäss Fig. 8-17 weist die Einstellvorrichtung 27 einen Halter 76 auf, der mit einem Gelenkkopf 84 in einer Einstellspindel 85 drehbeweglich gehalten ist. Der Halter 76 liegt mit einem Rollglied 77 auf der von der Regelfeder 13 abgekehrten Rückseite des Spannhebels 14 an. Das Rollglied 77 wird wiederum von zwei Rollen 79, 80 (Fig. 19) gebildet, die auf einer im Halter 76 gehaltenen Achse 78 drehbeweglich gelagert sind. Die beiden Rollen 79, 80 liegen beiderseits eines Längsschlitzes 81 im Spannhebel 14 an diesem an. Durch den Längsschlitz 81 ragt eine Lasche 97 hindurch, die auf der Achse 78 ebenfalls drehbeweglich gehalten ist. In der Lasche 97 ist das Ende der Regelfeder 13 eingehängt. Die Anlagefläche des Rollgliedes 77 an der Rückseite des Spannhebels 14 kann wie in Fig. 8 gerade oder wie in Fig. 10 konkav ausgebildet sein, wobei die Anlagefläche immer spitzwinklig zur Zugrichtung der Regelfeder 1.3 geneigt ist. Durch Einschrauben oder Herausdrehen der Einstellspindel 85 im Reglergehäuse 10 lässt sich die Lage des Halters 76 relativ zum Spannhebe) 14 und damit der Anlagepunkt des Rollgliedes 77 am Spannhebel 14 verändern. Dadurch greift die Regelfeder 30 über einen veränderten Hebelarm am Spannhebel 14 an, wodurch wiederum die wirksame Federsteifigkeit der Regelfeder 13 verändert wird. Zugleich wird die Vorspannung der Regelfeder 13 verändert.

In allen Ausführungsbeispielen ist die Einstellvorrichtung 27 von ausserhalb des Reglergehäuses 10 zu betätigen, so dass die Einstellung des P-Grades während des Betriebes, also bei laufender Brennkraftmaschine, vorgenommen werden kann.

In allen Fig. 1-19 sind gleiche Bauteile mit gleichen Bezugszeichen versehen, so dass die Beschreibung der gleichbezeichneten Bauteile für alle Figuren gilt.

## Patentansprüche

1. Drehzahlregler für Kraftstoffeinspritzpumpen mit einer drehzahlabhängig sich verstellenden Reglermuffe (23), mit einem im Reglergehäuse (10) schwenkbar gelagerten Reglerhebel (14) zur mittelbaren oder unmittelbaren Übertragung der Stellbewegung der Reglermuffe (23) auf einen die Kraftstoffördermenge steuernden Regelschieber (20) der Kraftstoffeinspritzpumpe, mit einer der Stellbewegung der Reglermuffe infolge Drehzahlerhöhung entgegenwirkenden Kraft einer Regelfeder (13) als Teil einer Regelfederanordnung, die einerseits wenigstens mittelbar am Reglerhebel angreift und andererseits mit einem Drehzahlverstellhebel (12) gekoppelt ist, durch den die Spannung der Regelfeder (13) änderbar ist und mit einer Einstellvorrichtung zur Einstellung der Charakteristik der der Stellbewegung der Reglermuffe (23) bei Drehzahlerhöhung entgegenwirkenden Kraft der Regelfederanordnung zur Einstellung des Reglerproportionalgrades, dadurch gekennzeichnet, dass die Regelfederanordnung eine am Reglerhebel (14) angreifende Korrekturfeder (28) aufweist, mit einer gegenüber der Federsteifigkeit der Regelfeder (13) sehr viel kleineren Federsteifigkeit und die Einstellvorrichtung (27) jeweils ein durch die Wand des Reglergehäuses (10) hindurch verstellbares Einstellglied (29, 30) zur getrennten Einstellung von wirksamer Federsteifigkeit und Federvorspannung der Korrekturfeder (28) aufweist, wobei die Einstelleinrichtung zur Verstellung der Federsteifigkeit ein im wesentlichen parallel zur Längserstreckung des Reglerhebels (14) und quer zur Kraftrichtung der auf den Reglerhebel wirkenden Regelfederanordnung verstellbares Kraftübertragungsglied (31 ) aufweist, an dem einerseits die Kraft der Korrekturfeder (28) als Feder der Regelfederanordnung angreift, deren Kraft über das Kraftübertragungsglied (31, 77) auf den Reglerhebel weitergeleitet wird.

2. Drehzahlregler nach Anspruch 1, dadurch gekennzeichnet, dass die Wirkrichtung der Korrekturfeder (28) der Wirkrichtung der Regelfeder (13) entgegengerichtet ist und dass die Federvorspannung der Korrekturfeder (28) grösser ist als die der Regelfeder (13).

3. Drehzahlregler nach Anspruch 1, dadurch gekennzeichnet, dass das die Wirkrichtungen von Korrekturfeder (28) und Regelfeder (13) gleichgerichtet sind und dass die Federvorspannung der Korrekturfeder (28) kleiner ist als die der Regelfeder (13).

4. Drehzahlregler nach einem der Ansprüche 1-3, dadurch gekennzeichnet, dass die Korrekturfeder (28) als vorzugsweise blattfederartige Biegefeder (28) ausgebildet ist, deren Angriffspunkt am Reglerhebel (14) vorzugsweise nahe des freien Hebelendes liegt.

5. Drehzahlregler nach Anspruch 4, dadurch gekennzeichnet, dass die Biegefeder (20) mittels der Einstellvorrichtung (27) am Reglergehäuse (10) gehalten und mit ihrem freien Ende in Wirkverbindung mit dem Reglerhebel (14) steht.

6. Drehzahlregler nach Anspruch 5, dadurch gekennzeichnet, dass zwischen der Biegefeder (28) und dem Reglerhebel (14) ein vorzugsweise als Kugel (31) ausgebildetes Kraftübertragungsglied angeordnet ist, das mittels eines ersten Einstellelements (38) im wesentlichen parallel zu Reglerhebel (14) und Biegefeder (28) verschiebbar ist.

7. Drehzahlregler nach Anspruch 6, dadurch gekennzeichnet, dass die Biegefeder (28) an einem Halteglied (32; 39; 43; 52; 59) befestigt ist, das mittels eines zweiten Einstellelements (33; 40; 44; 54; 61 ) derart schwenkbar oder verschiebbar ist, dass das freie Ende der Biegefeder (28) eine zur Verstellrichtung des Kraftübertragungsglieds (31) im wesentlichen rechtwinklige Verschiebung erfährt.

8. Drehzahlregler nach Anspruch 4, dadurch gekennzeichnet, dass die Biegefeder (28) an dem Reglerhebel (14) befestigt ist und mit ihrem freien Ende an der Einstellvorrichtung (27) anliegt.

9. Drehzahlregler nach Anspruch 8, dadurch gekennzeichnet, dass zwischen dem freien Ende der Biegefeder (28) und der Einstellvorrichtung (27) ein vorzugsweise als Kugel (45) ausgebildetes Kraftübertragungsglied angeordnet ist.

10. Drehzahlregler nach Anspruch 9, dadurch gekennzeichnet, dass das Kraftübertragungsglied (45) an einem Stellglied (29) befestigt ist, das mittels einer Gewindespindel (46) im wesentlichen parallel zur Biegefeder (28) verstellbar und mittels einer weiteren Gewindespindel (51) in einer im wesentlichen rechtwinklig zur Biegefederebene sich erstreckenden Ebene schwenkbar ist.

11. Drehzahlregler nach Anspruch 3 und 5, dadurch gekennzeichnet, dass der Drehzahlverstellhebel (12) in der Weise mit der Einstellvorrichtung (27) gekoppelt ist, dass in seiner Leerlaufstellung die auf den Reglerhebel (14) wirkende Federvorspannung der Biegefeder (28) einstellbar ist.

12. Drehzahlregler nach Anspruch 7 und 11, dadurch gekennzeichnet, dass am Halteglied (52) eine Verschiebestange (54) und eine Rückstellfeder (57) angreifen und dass die Verschiebestange (54) mittels eines mit dem Drehzahlverstellhebel (12) starr aber einstellbar gekoppelten Verstellnockens (55) verschiebbar ist.

13. Drehzahlregler für Kraftstoffeinspritzpumpen mit einer drehzahlabhängig sich verstellenden Reglermuffe (23), mit einem im Reglergehäuse (10) schwenkbar gelagerten Reglerhebel (14) zur mittelbaren oder unmittelbaren Übertragung der Stellbewegung der Reglermuffe (23) auf einen die Kraftstoffördermenge steuernden Regelschieber (20) der Kraftstoffeinspritzpumpe, mit einer der Stellbewegung der Reglermuffe infolge Drehzahlerhöhung entgegenwirkenden Kraft einer Regelfeder (13) als Teil einer Regelfederanordnung, die einerseits wenigstens mittelbar am Reglerhebel angreift und andererseits mit einem Drehzahlverstellhebel (12) gekoppelt ist, durch den die Spannung der Regelfeder (13) änderbar ist und mit einer Einstellvorrichtung zur Einstellung der Charakteristik der Stellbewegung der Reglermuffe (23) bei Drehzahlerhöhung entgegenwirkenden Kraft der Regelfederanordnung zur Einstellung des Reglerproportionalgrades, dadurch gekennzeichnet, dass die Regelfeder (13) als Blattfeder (70) ausgebildet ist, die an ihrem einen Ende mit einer durch den Drehzahlverstellhebel (12) drehbaren Welle (71 ) starr verbunden ist und an deren anderem Ende auf der dem Reglerhebel abgewandten Seite das eine Ende eines Koppelgliedes (72) angreift, dessen anderes Ende auf der der Blattfeder (70) angewandten Seite des Reglerhebels (14) angreift und dass die Einstelleinrichtung zur Verstellung der Federsteifigkeit ein im wesentlichen parallel zur Längserstrekkung des Reglerhebels und quer zur Kraftrichtung der auf denRegterhebe) wirkenden Regelfederanordnung verstellbares Kraftübertragungsglied (77) aufweist, an dem einerseits die Kraft der Blattfeder (70) der Regelfederanordnung angreift, deren Kraft über das Kraftübertragungsglied (77) auf den Reglerhebel weitergeleitet wird, wobei die Einstelleinrichtung eine durch die Wand des Reglergehäuses (10) hindurch verstellbare Einstellspindel (85) aufweist, die über ein Kugel- oder Pleuelgelenk (84) mit dem Kraftübertragungsglied (77) und über dieses mit einem der Enden des Koppelgliedes (72) verbunden ist und auf dem Reglerhebel (14) oder der Blattfeder (70) durch die Einstellspindel (85) verschiebbar ist, wobei die Blattfeder (70) oder der Reglerhebel (14) am Durchtritt des Koppelgliedes (72) zum Kraftübertragungsglied (77) eine sich in Längsrichtung zum Reglerhebel oder zur Blattfeder erstreckenden Längsschlitz (90, 81 ) aufweist.

14. Drehzahlregler nach Anspruch 13, dadurch gekennzeichnet, dass das Kraftübertragungsglied ein Rollglied (77) ist.

15. Drehzahlregler nach Anspruch 14, dadurch gekennzeichnet, dass das Rollglied (77) auf der von der Blattfeder (70) abgekehrten Seite des Reglerhebels (14) an diesem anliegt und diese Seite des Reglerhebels (14) im Verstellbereich des Rollgliedes (77) eine zur Blattfeder (70) hin spitzwinklig geneigte Anlagefläche mit geradlinigem oder konkavem Profil aufweist.

16. Drehzahlregler nach Anspruch 14, dadurch gekennzeichnet, dass das Rollglied (77) auf der von dem Reglerhebel (14) wegweisenden Rückseite der Blattfeder (70) an dieser anliegt.

17. Drehzahlregler nach einem der Ansprüche 13-16, dadurch gekennzeichnet, dass das Koppelglied (72) als Koppelstange (73), vorzugsweise mit Federspielausgleich, ausgebildet ist.

18. Drehzahlregler nach einem der Ansprüche 13-16, dadurch gekennzeichnet, dass das Koppelglied (72) als Zugfeder (74) ausgebildet ist.

19. Drehzahlregler nach Anspruch 16 und Anspruch 17, dadurch gekennzeichnet, dass das reglerhebelseitige Ende der Koppelstange (73) durch eine Ausnehmung im Reglerhebel (14) hindurchragt und über ein auf dessen Rückseite angeordnetes Schneidenlager (89) mit diesem gekoppelt ist.

20. Drehzahlregler für Kraftstoffeinspritzpumpen mit einer drehzahlabhängig sich verstellenden Reglermuffe (23), mit einem im Reglergehäuse (10) schwenkbar gelagerten Reglerhebel (14) zur mittelbaren oder unmittelbaren Übertragung der Stellbewegung der Reglermuffe (23) auf einen die Kraftstoffördermenge steuernden Regelschieber (20) der Kraftstoffeinspritzpumpe, mit einer der Stellbewegung der Reglermuffe infolge Drehzahlerhöhung entgegenwirkenden Kraft einer Regelfeder (13) als Teil einer Regelfederanordnung, die einerseits wenigstens mittelbar am Reglerhebel angreift und andererseits mit einem Drehzahlverstellhebel (12) gekoppelt ist, durch den die Spannung der Regelfeder (13) änderbar ist und mit einer Einstellvorrichtung zur Einstellung der Charakteristik der Stellbewegung der Reglermuffe (23) bei Drehzahlerhöhung entgegenwirkenden Kraft der Regelfederanordnung zur Einstellung des Reglerproportionalgrades, dadurch gekennzeichnet, dass die Regelfeder (13) als Zugfeder ausgebildet ist und die Einstelleinrichtung zur Verstellung der Federsteifigkeit ein im wesentlichen parallel zur Längserstreckung des Reglerhebels und quer zur Kraftrichtung der auf den Reglerhebel wirkenden Regelfederanordnung verstellbares Kraftübertragungsglied (77) aufweist, an dem einerseits die Zugfeder der Regelfederanordnung angreift, deren Kraft über das Kraftübertragungsglied auf den Reglerhebel weitergeleitet wird und wobei die Einstellvorrichtung eine durch die Wand des Regelgehäuses (10) hindurch verstellbare Einstellspindel (85) aufweist, die über ein Kugel- oder Pleuelgelenk (84) mit dem Kraftübertragungsglied und über dieses mit dem reglerhebelseitigen Ende der Regelfeder (13) verbunden ist, wobei das Kraftübertragungsglied (77) auf der von der Regelfeder (13) abgewandten Rückseite des Reglerhebels (14) anliegt.

21. Drehzahlregler nach Anspruch 20, dadurch gekennzeichnet, dass das Kraftübertragungsglied ein Rollglied (77) ist.

22. Drehzahlregler nach Anspruch 21, dadurch gekennzeichnet, dass das Rollglied (77) zwei im Abstand voneinander auf einer in einem etwa bügelförmigen Halter (76) gehaltenen Achse (78) drehbare Rollen (79, 80) aufweist und dass eine Lasche (97) auf der Achse (78) drehbeweglich gehalten ist und durch einen Längsschlitz (81) im Reglerhebel (14) hindurchragt und dort mit dem einen Ende der Regelfeder gekoppelt ist.

23. Drehzahlregler nach Anspruch 21 und 22, dadurch gekennzeichnet, dass die Rückseite des Reglerhebels (14) im Verstellbereich des Rollglieds (77) eine zur Zugrichtung der Reglerfeder (13) spitzwinklig verlaufende Anlagefläche mit geradlinigem oder konkavem Profil aufweist.

## Revendications

1. Régulateur de la vitesse de rotation pour pompe à injection de carburant, muni d'un manchon de régulateur (23) déplaçable en fonction de la vitesse de rotation, d'un levier de régulateur (14) supporté de façon pouvoir pivoter dans un carter de régulateur (10) pour la transmission directe ou indirecte du déplacement du manchon (23) à un tiroir de régulateur (20) commandant les quantités de carburant injectées des pompes à injection, avec une force antagoniste d'un ressort de régulateur (13) vis-à-vis du déplacement du manchon par suite de l'augmentation de la vitesse de rotation, ressort faisant partie d'une structure de ressort de régulateur qui d'un côté, au moins, engage directement un levier de régulateur, et d'un autre côté est couplé à un levier de changement de vitesse de rotation (12), grâce auquel on peut faire varier la tension du ressort (13) et d'un système de régulation pour maîtriser la caractéristique de la force antagoniste du système de ressort vis-à-vis du déplacement du manchon, lors de l'augmentation de la vitesse de rotation, pour adapter le degré de proportionnalité du régulateur, caractérisé en ce que la structure de ressort de régulateur comporte un ressort de correction (28) venant en prise sur un levier de régulateur (14) dont la raideur est beaucoup plus petite que celle du ressort (13), et le système de réglage (27) comporte un élément de réglage (29, 30) déplaçable à travers la paroi du carter de régulateur (10) pour le réglage séparé de la raideur efficace et de la pré-tension du ressort de correction (28), le dispositif pour le réglage de la raideur comportant un élément de transmission de force (31 ) pouvant se déplacer pratiquement parallèlement au développement longitudinal du levier (14) et perpendiculairement à la direction de la force de la structure de ressort agissant sur le levier de régulateur, sur lequel d'un côté s'engage le ressort de correction (28) en tant que ressort de la structure de ressort de régulateur dont la force est transmise par l'élément de transmission (31,77) du levier de régulateur.

2. Régulateur de vitesse de rotation selon la revendication 1, caractérisé en ce que le sens de l'action du ressort de correction (28) est dirigé à l'encontre du sens de l'action du ressort de régulation (13) et en ce que la pré-tension du ressort de correction (28) est supérieure à celle du ressort de régulation (13).

3. Régulateur de vitesse de rotation selon la revendication 1, caractérisé en ce que les sens d'action du ressort de correction (28) et du ressort de régulation (13) sont les mêmes et que la préten- sion du ressort de correction (28) est inférieure à celle du ressort de régulation (13).

4. Régulateur de vitesse de rotation selon l'une des revendications 1 à 3, caractérisé en ce que le ressort de correction (28) est constitué avantageusement d'un ressort de flexion en forme de ressort à lame dont le point d'ancrage sur le levier du régulateur (14) se situe avantageusement au voisinage de l'extrémité libre du levier.

5. Régulateur de vitesse de rotation selon la revendication 4, caractérisé en ce que le ressort de flexion (28) et maintenu au moyen du système de réglage (27) sur le carter de régulateur (10) et se trouve par son extrémité libre en liaison active avec le levier (14).

6. Régulateur de vitesse de rotation selon la revendication 5, caractérisé en ce qu'entre le ressort de flexion (28) et le levier de régulation (14) est placé un élément de transmission de force, avantageusement une bille (31) qui au moyen d'un premier élément de réglage (38) peut se déplacer de façon pratiquement parallèle au levier (14) et au ressort (28).

7. Régulateur de vitesse de rotation selon la revendication 6, caractérisé en ce que le ressort de flexion (28) est fixé dans une pièce de maintien (32, 39, 43, 52, 59) qui peut pivoter ou se déplacer au moyen d'un second élément de réglage (33, 40, 44, 54, 61 ), de telle sorte que l'extrémité libre du ressort de flexion (28) provoque un déplacement pratiquement à angle droit par rapport à la direction de déplacement de l'élément de transmission de force (31 ).

8. Régulateur de vitesse de rotation selon la revendication 4, caractérisé en ce que le ressort de flexion (28) est fixé au levier de régulation (14) et se trouve par son extrémité libre sur le système de réglage (27).

9. Régulateur de vitesse de rotation selon la revendication 8, caractérisé en ce qu'entre l'extrémité libre du ressort de flexion (28) et le système de régulation (27) est disposé un élément de transmission de force, avantageusement sous forme de bille (45).

10. Régulateur de vitesse de rotation selon la revendication 9, caractérisé en ce que l'élément de transmission de force (45) est fixé à un élément de positionnement (29) qui peut se déplacer de façon pratiquement parallèle au ressort de flexion (28) au moyen d'une broche filetée (46) et peut pivoter grâce à une seconde broche filetée (51) dans un plan s'étendant pratiquement à angle droit par rapport au plan du ressort de flexion.

11. Régulateur de vitesse de rotation selon la revendication 3 ou 5, caractérisé en ce que le levier de changement de vitesse de rotation (12) est couplé au système de réglage (27) d'une façon telle que la pré-tension du ressort de flexion (28) s'exerçant sur le levier de régulateur (14) en position de ralenti soit réglable.

12. Régulateur de vitesse de rotation selon la revendication 7 ou 11, caractérisé en ce que sur l'élément de maintien (52) s'engagent un goujon de réglage (54) et un ressort de rappel (57) et que le goujon (54) est déplaçable au moyen d'un ergot de positionnement (55) à l'aide du levier de changement de vitesse de rotation (12) solidairement, mais de façon déplaçable.

13. Régulateur de vitesse de rotation pour pompe à injection de carburant comportant un manchon de régulateur (23) se déplaçant en fonction de la vitesse de rotation, un levier de régulateur (14) supporté de façon pivotante sur le carter de régulateur (10) pour la transmission directe ou indirecte du déplacement de réglage du manchon (23) à un tiroir de régulateur (20) commandant les quantités de carburant injectées de la pompe à injection de carburant, une force antagoniste du déplacement du manchon d'un ressort de régulateur (13) en fonction de la vitesse de rotation faisant partie d'une structure de ressort de régulation qui, d'un côté, s'engage au moins directement sur le levier de régulateur et d'un autre côté, est couplé à un levier de changement de vitesse de rotation grâce à un levier de changement de vitesse de rotation grâce auquel, on peut changer la tension du ressort (13) et un dispositif de réglage de la caractéristique de la force antagoniste au déplacement du manchon (23) lors de l'augmentation de la vitesse de rotation pour l'adaptation du coefficient de proportionnalité du régulateur, caractérisé en ce que le ressort de régulateur (13) est constitué d'un ressort à lame (70) qui est solidaire à une de ses extrémités avec un arbre rotatif (71 ) par l'intermédiaire du levier de changement de vitesse de rotation (12), et à son autre extrémité sur le côté tourné vers le levier de régulateur qui s'engage par une extrémité d'un élément de couplage (72) dont l'autre extrémité s'engage sur le côté tourné vers le ressort à lame (70) du levier de régulateur (14) et en ce que le dispositif de réglage de la raideur du ressort comporte un élément de transmission de force (77) déplaçable dans une direction sensiblement parallèle à l'extension longitudinale du levier de régulateur et perpendiculaire à la direction de la force de la structure de ressort s'exerçant sur le levier de régulateur, la force du ressort à lame (70) s'exerçant d'un côté sur l'élément de transmission de force (70) de la structure de ressort de régulateur, dont la force s'applique au levier de régulateur par l'intermédiaire de l'élément de transmission de force (77), le dispositif de réglage comportant une broche de positionnement (85) déplaçable à travers la paroi du carter de régulateur (10) qui est lié par une bille ou une articulation à bielle (84) à l'élément de transmission de force (77) et grâce à cette dernière à une des extrémités de la pièce de couplage (72) et peut se déplacer sur le levier de régulateur (14) ou sur le ressort à lame (70) par la broche de réglage (85), le ressort à lame (70) ou le levier de régulateur (14) comportant, sur la traversée de la pièce de couplage (72) ou du ressort (14) pour la transmission de la force, une fente allongée (90, 81 ) s'étendant dans le sens longitudinal par rapport au levier de régulateur ou du ressort à lame.

14. Régulateur de vitesse de rotation selon la revendication 13, caractérisé en ce que l'élément de transmission de force est un ensemble à roulement (77).

15. Régulateur de vitesse de rotation selon la revendication 14, caractérisé en ce que l'ensemble à roulement (77) sur le côté partant du ressort à lame (70) du levier de régulateur (14) se trouve sur celui-ci et ce côté du levier (14) présente dans la zone de l'ensemble de roulement (77) un profil rectiligne ou concave dont la surface forme angle aigu avec le ressort à lame (70).

16. Régulateur de vitesse de rotation selon la revendication 14, caractérisé en ce que l'ensemble de roulement (77) se situe sur le côté arrière s'éloignant du levier de régulateur (14) du ressort à lame (70).

17. Régulateur de vitesse de rotation selon l'une des revendications 13 à 15, caractérisé en ce que la pièce de couplage (72) est formée d'une tige de couplage (73), munie avantageusement d'un rattrapage de jeu à ressort.

18. Régulateur de vitesse de rotation selon l'une des revendications 13 à 16, caractérisé en ce que l'élément de couplage (72) est constitué d'un ressort de traction (74).

19. Régulateur de vitesse de rotation selon la revendication 16 et la revendication 17, caractérisé en ce que l'extrémité côté levier de régulateur de la tige de couplage (7, 73) traverse le levier de régulateur (14) à travers une cavité et est couplée avec celui-ci par un palier à couteau (89) placé sur son côté arrière.

20. Régulateur de vitesse de rotation pour pompe à injection de carburant comprenant un manchon de régulateur (23) déplaçable en fonction.de la vitesse de rotation, un levier de régulateur (14) supporté de façon à pouvoir pivoter dans un carter de régulateur (10) pour la transmission directe ou indirecte du déplacement du manchon (23) à un tiroir (20) de régulateur commandant les quantités de carburant apportées, une force antagoniste du déplacement du manchon (23) liée à l'augmentation de la vitesse de rotation venant du ressort de régulateur (13) en tant qu'élément d'une structure de ressort de régulation qui d'un côté au moins directement sur le levier de régulateur et de l'autre côté est couplé à un levier de changement de vitesse de rotation (12), grâce auquel la tension du levier de régulateur (13) peut être changée, et un dispositif de réglage de la caractéristique du mouvement de déplacement du manchon (23) par la force antagoniste s'opposant à l'augmentation de la vitesse de rotation de la structure de ressort de régulation pour l'adaptation du degré de proportionnalité du régulateur, caractérisé en ce que le ressort de régulation (13) est un ressort de traction et le dispositif de réglage de la raideur du ressort comporte un élément de transmission de force (77) déplaçable de façon pratiquement parallèle au développement longitudinal du levier de régulateur et perpendiculairement à la direction de la force de la structure de ressort de régulation agissant sur le levier de régulateur, dont la force est appliquée par l'élément de transmission de force sur le levier de régulateur et ou le dispositif de réglage comporte une broche de réglage (85) pouvant se déplacer à travers la paroi du carter de régulateur (10) et qui est liée par une bille ou une articulation à bille (84) à l'élément de transmission de force et par ce dernier à l'extrémité côté levier de régulateur du ressort de régulateur (13), l'élément de transmission de force (77) se situant sur le côté arrière du levier de régulateur (14) tourné du côté du ressort de régulateur (13).

21. Régulateur de vitesse de rotation selon la revendication 20, caractérisé en ce que l'élément de transmission de force est un ensemble de roulement (77).

22. Régulateur de vitesse de rotation selon la revendication 21, caractérisé en ce que l'ensemble de roulement (77) comporte espacés l'un de l'autre sur un axe (78) maintenu dans un support en forme d'étrier (76) deux galets (79, 80) et en ce qu'une attache (97) est maintenue rotative sur l'axe (78) et pénètre à travers une fente allongée (81) dans le levier de régulateur (14) et là est couplée à l'une des extrémités du ressort de régulateur.

23. Régulateur de vitesse de rotation selon la revendication 21 et 22, caractérisé en ce que le côté arrière du levier de régulateur (14) dans la zone de déplacement de l'ensemble à galets (77) comporte une surface de positionnement formant un angle aigu par rapport à la direction de traction du ressort de régulateur (13) avec un profil rectiligne ou concave.

## Claims

1. Speed regulator for fuel injection pumps having a regulator sleeve (23), which is adjusted as a function of speed, with a regulator lever (14), rotatably supported in the regulator housing (10) for indirect or direct transmission of the adjusting movement of the regulator sleeve (23) to a regulating slider (20), which controls the fuel delivery quantity, of the fuel injection pump, with a force, acting in opposition to the adjusting movement of the regulator sleeve due to an increase in speed, of a regulating spring (13) as part of a regulating spring arrangement which, on the one hand, at least indirectly engages the regulator lever and, on the other hand, is coupled to a speed adjusting lever (12) by means of which the tension of the regulating spring (13) can be changed and with an adjusting device for adjusting the characteristics of the force, acting in opposition to the adjusting movement of the regulator sleeve (23) with an increase in speed, of the regulating spring arrangement for adjusting the degree of proportionality of the regulator, characterized in that the regulating spring arrangement exhibits a correction spring (28) engaging the regulator lever (14), having a spring stiffness which is very much lower as compared with the spring stiffness of the regulating spring (13), and the adjusting device (27) exhibits in each case an adjusting member (29, 30), which can be adjusted through the wall of the regulator housing (10), for separately adjusting effective spring stiffness and spring pretension of the correction spring (28), in which arrangement the adjusting device for adjusting the spring stiffness exhibits a force transmission member (31), which can be adjusted essentially parallel to the longitudinal extent of the regulator lever (14) and transversely to the direction of the force of the regulating spring arrangement acting on the regulator lever, which force transmission member is engaged, on the one hand, by the force of the correction spring (28) as spring of the regulating spring arrangement, the force of which is forwarded to the regulator lever via the force transmission member (31, 77).

2. Speed regulator according to Claim 1, characterized in that the direction of action of the correction spring (28) is directed in opposition to the direction of action of the regulating spring (13) and that the spring pretension of the correction spring (28) is greater than that of the regulating spring (13).

3. Speed regulator according to Claim 1, characterized in that the directions of action of correction spring (28) and regulating spring (13) are directed in the same direction and that the spring pretension of the correction spring (28) is less than that of the regulating spring (13).

4. Speed regulator according to one of Claims 1-3, characterized in that the correction spring (28) is constructed as preferably leaf-spring-like bending spring (28), the point of attack on the regulator lever (14) of which is preferably located close to the free lever end.

5. Speed regulator according to Claim 4, characterized in that the bending spring (28) is held on the regulator housing (10) by means of the adjusting device (27)and is effectively connected with its free end to the regulator lever (14).

6. Speed regulator according to Claim 5, characterized in that between the bending spring (28) and the regulator lever (14), a force transmission member preferably constructed as a sphere (31 ) is arranged, which can be displaced essentially parallel to the regulator lever (14) and bending spring (28) by means of a first adjusting element (38).

7. Speed regulator according to claim 6, characterized in that the bending spring (28) is attached to a holding member (32; 39; 43; 52; 59) which can be rotated or displaced by means of a second adjusting element (33; 40; 44; 54; 61) in such a manner that the free end of the bending spring (28) experiences a displacement which is essentially rectangular with respect to the direction of adjustment of the force transmission member (31).

8. Speed regulator according to claim 4, characterized in that the bending spring (28) is attached to the regulator lever (14) and rests with its free end against the adjusting device (27).

9. Speed regulator according to Claim 8, characterized in that a force transmission member preferably constructed as a sphere (45) is arranged between the free end of the bending spring (28) and the adjusting device (27).

10. Speed regulator according to Claim 9, characterized in that the force transmission member (45) is attached to an adjusting member (29) which can be adjusted essentially parallel to the bending spring (28) by means of a threaded spindle (46) and can be rotated in a plane extending essentially at right angles to the plane of the bending spring by means of another threaded spindle (51 ).

11. Speed regulator according to Claim 3 and 5, characterized in that the speed adjusting lever (12) is coupled to the adjusting device (27) in such a manner that the spring pretension of the bending spring (28) acting on the regulator lever (14) can be adjusted in the idling position of the speed adjusting lever.

12. Speed regulator according to Claim 7 and 11, characterized in that a displacing rod (54) and a restoring spring (57) engage the holding member (52) and that the displacing rod (54) can be displaced by means of an adjusting cam (55) coupled rigidly but adjustably to the speed adjusting lever (12).

13. Speed regulator for fuel injection pumps having a regulator sleeve (23) which can be adjusted as a function of speed, with a regulator lever (14), rotatably supported in the regulator housing (10), for indirect or direct transmission of the adjusting movement of the regulator sleeve (23) to a regulating slider (20), controlling the fuel delivery quantity, of the fuel injection pump, with a force, acting in opposition to the adjusting movement of the regulator sleeve due to an increase in speed, of a regulating spring (13) as part of a regulating spring arrangement which, on the one hand, at least indirectly engages the regulator lever and, on the other hand, is coupled to a speed adjusting lever (12), by means of which the tension of the regulating spring (13) can be hinged, and with an adjusting device for adjusting the characteristic of the force, acting in opposition to the adjusting movement of the regulator sleeve (23) with an increase in speed, of the regulating spring arrangement for adjusting the degree of proportionality of the regulator, characterized in that the regulating spring (13) is constructed as a leaf spring (70), which is rigidly connected at its one end to a shaft (71) which can be rotated by means of the speed adjusting lever (12) and the other end of which engages on the side facing away from the regulator lever one end of a coupling member (72), the other end of which engages the side of the regulator lever (14) facing away from the leaf spring (70) and that the adjusting device for adjusting the spring stiffness exhibits a force transmission member (77), which can be adjusted essentially parallel to the longitudinal extent of the regulator lever and transversely with respect to the direction of force of the regulating spring arrangement acting on the regulator lever, which is engaged, on the one hand, by the force of the leaf spring (70) of the regulating spring arrangement, the force of which is forwarded to the regulator lever via the force transmission member (77), in which arrangement the adjusting device exhibits an adjusting spindle (85) which can be adjusted through the wall of the regulator housing (10) and which is connected via a ball or connecting-rod hinge (84) to the force transmission member (77) and via the latter to one of the ends of the coupling member (72) and can be displaced on the regulator lever (14) or the leaf spring (70) by means of the adjusting spindle (85), the leaf spring (70) or the regulator lever (14) exhibiting a longitudinal slot (90, 81) extending in the longitudinal direction with respect to the regulator lever or with respect to the leaf spring at the point of passage of the coupling member (72) to the force transmission member (77).

14. Speed regulator according to Claim 13, characterized in that the force transmission member is a rolling member (77).

15. Speed regulator according to Claim 14, characterized in that the rolling member (77) rests against the regulator lever (14) on the side of the latter facing away from the leaf spring (70) and this side of the regulator lever (14) exhibits in the area of adjustment of the rolling member (77) a rest area with straight-line or concave section which is inclined at an acute angle towards the leaf spring (70).

16. Speed regulator according to Claim 14, characterized in that the rolling member (77) rests against the leaf spring (70) on the rear of the latter pointing away from the regulator lever (14).

17. Speed regulator according to one of Claims 13-16, characterized in that the coupling member (72) is constructed as coupling rod (73), preferably with compensation for spring play.

18. Speed regulator according to one of Claims 13-16, characterized in that the coupling member (72) is constructed as tension spring (74).

19. Speed regulator according to Claim 16 and Claim 17, characterized in that the end of the coupling rod (73) at the side of the regulator lever protrudes through an opening in the regulator lever (14) and is coupled to the latter via a knife edge bearing (89) arranged on its rear.

20. Speed regulator for fuel injection pumps having a regulator sleeve (23), which adjusts itself as a function of speed, with a regulator lever (14), rotatably supported in the regulator housing (10), for indirect or direct transmission of the adjusting movement of the regulator sleeve (23) to a regulating slider (20), controlling the fuel delivery quantity, of the fuel injection pump, with a force, acting in opposition to the adjusting movement of the regulator sleeve, due to an increase in speed, of a regulating spring (13) as part of a regulating spring arrangement, which on the one hand, at least indirectly engages the regulator lever and, on the other hand, is coupled to a speed adjusting lever (12) by means of which the tension of the regulating spring (13) can be changed, and with an adjusting device for adjusting the characteristic of the force, acting in opposition to the adjusting movement of the regulator sleeve (23) with an increase in speed, of the regulating spring arrangement for adjusting the degree of proportionality of the regulator, characterized in that the regulating spring (13) is constructed as tension spring and the adjusting device for adjusting the spring stiffness exhibits a force transmission member (77) which is adjustable essentially parallel to the longitudinal extent of the regulator lever and transversely to the direction of force of the regulating spring arrangement acting on the regulator lever, which is engaged, on the one hand, by the tension spring of the regulating spring arrangement, the force of which is forwarded to the regulator lever via the force transmission member and in which arrangement the adjusting device exhibits an adjusting spindle (85) which can be adjusted through the wall of the regulator housing (10) and which is connected via a ball or connecting-rod hinge (84) to the force transmission member and via the latter to the end of the regulating spring (13) at the regulator lever side, the force transmission member (77) resting against the rear of the regulator lever (14) facing away from the regulating spring (13).

21. Speed regulator according to Claim 20, characterized in that the force transmission member is a rolling member (77).

22. Speed regulator according to Claim 21, characterized in that the rolling member (77) exhibits two rollers (79, 80) which are rotatable at a distance from one another on a shaft (78) held in an approximately bow-shaped holder (76), and that a lug (97) is held rotationally movably on the shaft (78) and protrudes through a longitudinal slot (81) in the regulator lever (14) and is there coupled to one end of the regulating spring.

23. Speed regulator according to Claim 21 and 22, characterized in that the rear of the regulator lever (14) exhibits in the area of adjustment of the rolling member (77) a rest area with straight-line or concave section extending at an acute angle with respect to the direction of tension of the regulating spring (13).
